# EUROPÄISCHE PATENTSCHRIFT

(11) **EP 0 633 373 B1**
(45) Veröffentlichungstag und Bekanntmachung des Hinweises auf die Patenterteilung: **20.05.1998**
(21) Anmeldenummer: 94110409.3
(22) Anmeldetag: 05.07.1994
(51) Int. Cl.: E05B 27/00, E05B 19/00

(54) **Schliesszylinder mit Schlüssel, Gruppen solcher Schliesszylinder, ein Schlüssel für einen solchen Schliesszylinder und Gruppen von Schlüsseln und Schlüsselrohlingen**
Cylinder lock with key, groups of such cylinder locks, a key for such a cylinder lock, and a group of keys and key blanks
Serrure à cylindre avec clef, ensembles de telles serrures à cylindre, une clef pour une telle serrure et un groupe de clefs et clefs brutes

(30) Priorität: 08.07.1993 DE 4322842
(43) Veröffentlichungstag der Anmeldung: 11.01.1995
(73) Patentinhaber: Aug. Winkhaus GmbH & Co. KG, 48291 Telgte (DE)
(72) Erfinder: Schunck, Alfred, D-48356 Nordwalde (DE); Wienert, Dieter, D-48308 Senden (DE)
(74) Vertreter: Weickmann, Heinrich, Dipl.-Ing.

(56) Entgegenhaltungen:
- EP-A- 0 237 799
- EP-A- 0 436 496
- DE-A- 3 123 511
- DE-A- 3 711 935

## Beschreibung

Die Erfindung betrifft einen Schlüsselkörper eines Schließzylinderschlüssels, umfassend einen Schlüsselgriff und einen Schlüsselschaft mit einer Schaftachse und mit einem Schafthüllprofil, wobei das Schafthüllprofil eine die Schaftachse enthaltende Mittelebene, eine Rückenkantfläche, eine Brustkantfläche und zwei Seitenflächen beidseits der Mittelebene besitzt, welche eine orthogonal zur Schaftachse und längs der Mittelebene gemessene Schafthöhe und eine orthogonal zur Mittelebene gemessene, längs der Schafthöhe variable Schaftbreite definieren, wobei weiter mindestens eine Seitenfläche wenigstens auf einem Teil der Schafthöhe mindestens eine konvex-zylindrische, zur Schaftachse parallele Wölbungsfläche besitzt und wobei mindestens an einer der Seitenflächen zur Schaftachse parallele Nuten oder/und Rippen ausgebildet oder vorgesehen sind, die in Verbindung mit dem Schafthüllprofil ein Schaftprofil ergeben.

Ein Schlüsselkörper mit einer derartigen Gestaltung des Schaftprofils ist aus der DE 37 11 935 C2 bekannt.

Bei der bekannten Gestaltung weist das Schaftprofil auf einem mittleren Teil seiner jeweiligen Höhe einen kreiszylindrischen Profilteil auf, dessen Achse in der Mittelebene des Schaftprofils liegt.

Eine Variation des Radius des kreiszylindrischen Profilteils ist dabei nicht vorgesehen. Im übrigen würde eine solche Variation des kreiszylindrischen Profilteils keine große Variabilität ergeben, da der Radiusvariation schon dadurch Grenzen gesetzt sind, daß letztlich ein relativ flaches Schlüsselprofil und damit Kanalprofil angestrebt wird, das sich in einer Hosentasche, insbesondere als Teil eines mehrere Schlüssel umfassenden Schlüsselbunds, leicht einordnen und tragen läßt.

Der Erfindung liegt die Aufgabe zugrunde, einen Schlüsselkörper der eingangs bezeichneten Gattung anzugeben, dessen Schlüsselschaftprofilform sich in weiten Grenzen variieren läßt, um eine Unterscheidung zwischen verschiedenen Schlüsseln möglich zu machen, insbesondere im Rahmen von Schließanlagen.

Zur Lösung dieser Aufgabe wird erfindungsgemäß vorgeschlagen, daß die mindestens eine konvex-zylindrische Wölbungsfläche zumindest in einem parallel zur Schaftachse verlaufenden Teilbereich einen maximalen Krümmungsradius besitzt, welcher größer ist als der Abstand dieses Teilbereichs von der Mittelebene.

Weitere Merkmale der Erfindung ergeben sich aus den Unteransprüchen.

Bei der erfindungsgemäßen Gestaltung lassen sich vielfache Variationsmöglichkeiten des Schaftprofils in Anpassung an entsprechende Kanalprofile von Zylinderkernen erreichen.

Die Erfindung läßt sich insbesondere anwenden, wenn die Schafthöhe mindestens 2 mal, vorzugsweise mindestens 2,5 mal, so groß ist wie die maximale Schaftbreite oder/und daß der maximale Krümmungsradius ca. 1,5 mal bis ca. 6 mal der maximalen Schaftbreite entspricht, vorzugsweise mindestens 2,5 mal bis mindestens 5 mal. Es liegen dann Schlüsselschaftprofile vor, die als Flachschlüsselprofile angesprochen werden können und sich relativ leicht in der Tasche tragen lassen, auch wenn sie mit anderen Schlüsseln an einem Schlüsselbund zusammengefaßt sind. Bevorzugt weisen die beiden Seitenflächen je eine Wölbungsfläche auf. Dies führt dazu, daß eine noch größere Anzahl von Kanalprofilen und dementsprechend auch Schaftprofilen bereitgestellt werden kann.

Wenn hier von konvex-zylindrischen Flächen gesprochen wird, so soll dies nicht bedeuten, daß kreiszylindrische Wölbungsflächen gefordert sind. Der Begriff "zylindrische Fläche" soll vielmehr auch von der Kreiszylinderform abweichende zylindrische Flächen umfassen, wie dies in der Geometrie dem Begriff "Zylinderfläche" entspricht. Wenn man dem Begriff "zylindrische Wölbungsfläche" diese allgemeine Bedeutung zuordnet, so kann man gleichwohl einzelne Flächenbereiche dieser Wölbungsflächen als kreiszylindrische Flächenbereiche verstehen.

Es ist denkbar, daß die jeweilige Wölbungsfläche über ihre gesamte Höhenerstreckung den maximalen Krümmungsradius besitzt, also kreiszylindrisch ist.

Daneben ist es denkbar, daß die Wölbungsfläche nur in einem mittleren Teil ihrer Höhenerstreckung den maximalen Krümmungsradius besitzt und in mindestens einem Endbereich ihrer Höhenerstreckung einen geringeren Krümmungsradius besitzt.

Es ist insbesondere und bevorzugtermaßen vorgesehen, daß die mindestens eine Seitenfläche in einem der Rückenkantfläche nahen Hüllprofilabschnitt als Wölbungsfläche ausgebildet ist und in einem brustnahen Hüllprofilabschnitt als Planfläche. Sind solche Planflächen im brustnahen Hüllprofilabschnitt vorgesehen, so ist es vorteilhaft, wenn diese Planflächen annähernd parallel zur Mittelebene liegen.

Es wird empfohlen, daß die Wölbungsfläche eines rückennahen Hüllprofilabschnitts mit einem rückennahen Übergangswinkel von zwischen ca. 70° und ca. 100° in die Rückenkantfläche übergeht. Auf diese Weise wird der Charakter eines Flachschlüssels noch ausgeprägter.

Geht die Wölbungsfläche eines rückennahen Hüllprofilabschnitts in einen im wesentlichen planen, brustnahen Hüllprofilabschnitt über, so wird empfohlen, daß die Wölbungsfläche des rückennahen Hüllprofilabschnitts mit einem brustnahen Übergangswinkel β von zwischen ca. 140 und ca. 170° in die Planfläche des brustnahen Hüllprofilabschnitts übergeht.

Man kann das Schafthüllprofil und dementsprechend das Kanalprofil bei erfindungsgemäßen Schlüsseln und Schließzylindern mit der Form eines Flaschenumrisses vergleichen, wenn man sich eine übliche Getränkeflasche in einer die Achse des Halses enthaltenden Schnittebene geschnitten vorstellt und wenn man eine Blickrichtung orthogonal zu dieser Schnittebene zugrundelegt. Die Rückenkantfläche ist dabei bevorzugt an den Radius der Kernbohrung angepaßt.

Die Brustkantfläche des grundsätzlich als Schlüsselrohling denkbaren Schlüsselkörpers kann in bekannter Weise zur Steuerung von federbelasteten Zuhaltungsstiftpaaren niveauvariiert ausgebildet sein.

Mindestens eine der Seitenflächen kann mit einem die Drehbeweglichkeit des Schließzylinders beeinflussenden Zuhalteelement oder Sicherheitselement des Zylinderkerns zusammenwirken, also etwa mit einem federlosen Zusatzsperrstift, wie er in der DE 31 23 511 C2 unter dem Bezugszeichen 7 dargestellt ist oder mit einem Sicherheitsstift, wie er in dieser Patentschrift DE 31 23 511 C2 unter dem Bezugszeichen 24 dargestellt ist. Daneben kann man mindestens eine der Seitenflächen auch mit einem auf dem Zylinderkern gelagerten Sperrhebel zusammenwirken lassen, wie er in der EP-A-0 237 799 unter dem Bezugszeichen 26 dargestellt ist.

Wirkt eine Seitenfläche mit einem die Drehbeweglichkeit des Zylinders beeinflussenden Zuhalteelement zusammen, so empfiehlt es sich, mindestens eine der betroffenen Seitenflächen im Bereich einer Schlüsselschaftspitze mit einer Einführungsschräge zu versehen, um ein Blockieren einer Einschubbewegung des Schlüsselschafts in den Schlüsselkanal beim Anstoßen der Schlüsselspitze an ein solches Zuhalteelement zu verhindern.

Die Erfindung betrifft weiter Sätze von Schlüsselkörpern nach den Ansprüchen 19 - 22, eine Kombination eines Schlüsselkörpers mit einem Schließzylinder nach Anspruch 23 und Gruppen von Schlüsselkörper-Schließzylinderkombinationen nach den Ansprüchen 24 - 32.

Es lassen sich Gruppen von Schlüsselkörper-Schließzylinderkombinationen unterschiedlichen Schließgeheimnisses bereitstellen, bei denen die Schafthüllprofile innerhalb der jeweiligen Gruppe identisch ausgebildet sind. Das unterschiedliche Schließgeheimnis innerhalb einer solchen Gruppe (erstgenannte Gruppe) kann dann dadurch erhalten werden, daß sich die hüllprofilgleichen Schlüsselschäfte der einzelnen Schließzylinder der Gruppe voneinander durch unterschiedliche Nuten oder/und Rippen an mindestens einer der Seitenflächen oder/und durch unterschiedliche Profilvariation der Brustkantfläche oder/und durch unterschiedliche Profilvariation mindestens einer Seitenfläche unterscheiden. Auf diese Weise läßt sich mit hüllprofilgleichen Schlüsselschäften und entsprechenden profilangepaßten Schlüsselkanälen eine hierarchisch aufgebaute Schließanlage erzeugen, also beispielsweise eine Schließanlage mit einem übergeordneten Schlüssel, der eine Vielzahl von Schließzylindern zu betätigen gestattet und mit einer Vielzahl von untergeordneten Schlüsseln, von denen jeder jeweils nur einen einzelnen oder eine kleinere Gruppe von Schließzylindern zu betätigen erlaubt.

Innerhalb einer Untergruppe einer solchen Gruppe können die Nuten oder/und Rippen über die Seitenfläche der verschiedenen Schließzylinder ähnlich verteilt angeordnet sein und lediglich die Querschnittsabmessungen von einander hinsichtlich ihrer Lage entsprechenden Nuten oder/und Rippen von Schließzylinder zu Schließzylinder unterschiedlich sein. Dabei ist insbesondere an die Möglichkeit gedacht, daß die hinsichtlich ihrer Lage einander entsprechenden Nuten oder/und Rippen der einzelnen Schließzylinder in ihrer Querschnittsform geometrisch ähnlich, in ihrer Querschnittsgröße jedoch verschieden sind.

Beispielsweise kann man vorsehen, daß die hinsichtlich ihrer Lage einander entsprechenden Nuten oder/und Rippen in ihrer Breite, gemessen in Richtung der Schafthöhe, unterschiedlich sind, in ihrer Eindringtiefe senkrecht zur Mittelebene jedoch einander gleich sind.

Man kann mit einem gegebenen Hüllprofil eine oder - je nach Größe - auch mehrere Schließanlagen aufbauen.

Man kann weitere eine Obergruppe von Schließzylindergruppen (erstgenannte Gruppen) herstellen, wobei sich einzelne Gruppen innerhalb der Obergruppe durch unterschiedliche Schafthüllprofile und diesen entsprechende Kanalprofile unterscheiden. Innerhalb einer solchen Obergruppe können sich die Schafthüllprofile für die einzelnen Gruppen unterscheiden durch unterschiedliche Krümmungsradien der Wölbungsflächen und/oder unterschiedliche Mittelpunktslagen der Krümmungsmittelpunkte der Wölbungsflächen.

Aber auch andere Gruppenbildungen sind möglich. So ist es nach einer weiteren Artvon Gruppenbildung (zweitgenannte Gruppe) z.B. denkbar, daß die Schließzylinder innerhalb einer Gruppe unterschiedliche Hüllprofile besitzen, während die Nuten oder/und Rippen zumindest in ihren der Mittelebene nahen Querschnittsbereichen von Schließzylinder zu Schließzylinder der Gruppe identisch ausgebildet sind.

Hierzu ist eine Obergruppenbildung denkbar, welche darauf beruht, daß die einzelnen Gruppen sich bei grundsätzlich gleicher Lage der Nuten und/oder Rippen in den einzelnen Gruppen durch unterschiedliche Querschnittsformen der Nuten oder/und Rippen voneinander unterscheiden.

Entsprechend der erstgenannten Gruppenbildung kann man einen Satz von Schlüsselzwischenrohlingen für Schlüssel dieser Gruppe bereitstellen, welche gleiches Hüllprofil besitzen, jedoch unterschiedliche Nuten- oder/und Rippenanordnung auf jeweils mindestens einer Seitenfläche. Ein solcher Satz von Schlüsselzwischenrohlingen wird beispielsweise in der Schließzylinder- oder Schlüsselrohlingsfabrik auf Lager gehalten und nach Bedarf zum Anbringen von Niveauvariationen entnommen. Dann kann auch ein übergeordneter Satz von Schlüsselzwischenrohlingssätzen auf Lager gehalten werden, in dem sich die Schlüsselzwischenrohlinge der einzelnen Zwischenrohlingssätze voneinander durch unterschiedliches Schafthüllprofil unterscheiden.

Weiter kann in der Fabrik oder auch beim Schlüsseldienst ein Satz von Schlüsselvorrohlingen mit noch fehlender Anordnung der Nuten oder/und Rippen bereitgehalten werden, wobei sich die Schlüsselvorrohlinge einzelner Gruppen durch unterschiedliche Form des Schafthüllprofils voneinander unterscheiden.

Weiterhin ist es denkbar, einen Satz von Schlüsselzwischenrohlingen für Schlüssel der zweitgenannten Gruppe von Schließzylindern bereitzustellen, in dem sich die Zwischenrohlinge der einzelnen Schließzylinder einer Gruppe bei identischer Form der Nuten oder/und Rippen zumindest in den Mittelebene nahen Querschnittsbereichen voneinander durch unterschiedliche Form des Schafthüllprofils unterscheiden.

Die beiliegenden Figuren erläutern die Erfindung. Es stellen dar:
- Figur 1: einen Querschnitt durch einen Schlüsselschaft eines erfindungsgemäßen Schlüsselkörpers;
- Figuren 1a bis 1e: verschiedene Abwandlungen des Schlüsselschafts gemäß Fig. 1 bei gleichbleibendem Schafthüllprofil;
- Figuren 2a bis 2e: weitere Abwandlungen des Schlüsselschafts gemäß Fig. 1 mit unterschiedlichen Schafthüllprofilen;
- Figur 3: eine weitere Abwandlung des Schlüsselschafts mit einem nochmal geänderten Schafthüllprofil;
- Figur 4a: ein Schaftprofil eines erfindungsgemäßen Schlüsselkörpers mit die Seitenflächen des Schlüsselschafts abtastenden Sicherheitsstiften;
- Figur 4b: eine Anordnung gemäß Fig. 4a bei Verfälschung des Schaftprofils;
- Figur 5: einen erfindungsgemäßen Schlüsselkörper mit federlosen Zusatzsperrstiften in Eingriff mit Profilvariationen der Seitenflächen des Schlüsselschafts;
- Figur 5a: eine Seitenansicht des Schlüsselschafts eines Schlüssels gemäß Figur 5;
- Figur 5b: einen Schnitt nach Linie Vb-Vb der Fig. 5a;
- Figur 5c: einen Schnitt nach Linie Vc-Vc der Fig. 5a;
- Figur 6a: eine Schlüsselkörper-Schließzylinderkombination nach der Erfindung mit im Zylinderkern gelagerten, die Seitenflächen des Schlüsselschafts abtastenden Sperrhebeln;
- Figur 6b: eine Anordnung gemäß Fig. 6a bei verfälschtem Schlüsselschaft;
- Figur 7: eine Anordnung grundsätzlich entsprechend derjenigen nach Fig. 6a, wobei jedoch die Sperrhebel mit Profilvariationen der Seitenflächen des Schlüsselschafts zusammenwirken;
- Figur 7a: eine Seitenansicht des Schlüsselschafts gemäß Fig. 7;
- Figur 7b: einen Schnitt nach Linie Vllb-Vllb der Fig. 7a und
- Figur 7c: einen Schnitt nach Linie Vllc-Vllc der Fig. 7a.

In Fig. 1 ist ein Schlüsselschaft ganz allgemein mit 10 bezeichnet. Dieser Schlüsselschaft ist in einem Schlüsselaufnahmekanal 12 (siehe Fig.4a) aufgenommen, welcher schematisch durch strichpunktierte Linien angedeutet ist.

Das Schlüsselschaftprofil ist mit 10a bezeichnet. Dieses Schlüsselschaftprofil ist innerhalb eines Schlüsselschafthüllprofils 10b ausgebildet, durch in das Schlüsselschafthüllprofil 10b eingefräste Nuten n1-n4 und m1-m4.

Man erkennt, daß das Schlüsselschafthüllprofil 10b durch Seitenflächen 10l und 10r, durch eine Brustkantfläche 10p und eine Rückenkantfläche 10d begrenzt ist. Die Seitenfläche 10l ist in ihrem oberen Teil der Gesamthöhe h durch eine kreiszylindrische Wölbungsfläche 10lg gebildet, deren Mittelpunkt Mlg auf der Höhe hg liegt und deren Radius rg beträgt. Man erkennt, daß der Radius rg wesentlich größer ist als der Abstand S der Wölbungsfläche 10lg von der Mittelebene E-E des Schaftprofils und damit auch des Schafthüllprofils 10b.

Entsprechendes gilt für die Wölbungsfläche 10rd der rechten Seitenfläche 10r; diese Wölbungsfläche besitzt einen Mittelpunkt Mrd auf einer Höhe hd und mit einem Radius rd.

Man erkennt weiter, daß die Seitenflächen 10l und 10r in unteren Teilbereichen 10lp und 10rp plan sind, wobei die Abstände der Teilbereiche 10lp und 10 rp von der Mittelbene E-E ungefähr gleich sind; dies ist aber nicht notwendig.

Betrachtet man das Schafthüllprofil 10b, so ist unverkennbar, daß dieses dem Längsschnittumriß einer Flasche entspricht.

Soweit die Geometrie eines einzelnen Schlüsselschafts.

In Fig. 1a bis 1e erkennt man durchwegs gleiche Hüllprofile 10b wie in Fig. 1. Man erkennt ferner, daß in all den Abwandlungen nach den Fig. 1a bis 1e Nuten n1, n2, n3 und n4 sowie m1, m2, m3 und m4 am jeweils ungefähr gleichen Ort wiederkehren und daß diese Nuten in ihrer Tiefe für alle Abwandlungsprofile der Fig. 1a bis le gleich sind; hierzu sei auf die Nut n2 der Fig. 1a verwiesen, in welcher der Bodenabstand der Nut n2 von der Mittelebene E-E mit n2x bezeichnet ist. Dieser Bodenabstand n2x kehrt auch in Fig. 1b und in den folgenden Fig. 1c bis 1e wieder. Dabei ist allerdings zu beachten, daß in den Fig. 1d bis le die Nuten n2 unterdrückt sind. Durch die Koordinaten n2y und n2z in den Fig. 1a bis 1c ist angedeutet, daß die oberen und die unteren Seitenflächen der Nuten n2 in ihrer Höhenlage variieren können unter entsprechender Variation der Nutenbreite.

Man erkennt somit aus den Fig. 1a bis 1e, daß man unter Verwendung eines konstanten Schafthüllprofils 10b eine Vielzahl von Schaftprofilen bereitstellen kann, die sich voneinander durch unterschiedliche Form der Nuten n1 bis n4 und m1 bis m4 unterscheiden, wobei einzelne Nuten ganz entfallen können.

Man kann sich nun ohne weiteres vorstellen, daß beispielsweise die Schaftprofile nach den Fig. 1b und 1c zwei verschiedenen, einzel schließenden Schließzylindern mit komplementären Schlüsselaufnahmekanälen zugeordnet sind, so daß jeder einzeln schließende Schließzylinder nur durch seinen ihm zugeordneten Schlüssel geschlossen und geöffnet werden kann. Entsprechende Vervielfachung der Zahl einzel schließender Schließzylinder durch entsprechende Zahl von Nutenvariationen ist möglich.

Man kann sich aber auch vorstellen, daß man etwa bei der Erstellung einer hierarchischen Schließanlage die Schaftprofile nach den Fig. 1a bis 1e benutzt, also Schaftprofile mit jeweils identischem Schafthüllprofil 10b. In diesem Falle könnte man sich das Schaftprofil nach Fig. 1a als das Profil eines übergeordneten Schlüssels (übergeordnet, weil die Nuten jeweils am breitesten sind) vorstellen, während die Schaftprofile nach den Fig. 1b bis 1e einzelnen untergeordneten Schließzylindern jeweils einzeln zugeordnet sind. Dies würde im einzelnen bedeuten, daß die zu den Schaftprofilen nach den Fig. 1b bis 1e gehörigen Schließzylinder jeweils einen den einzelnen Schaftprofilen komplementären Schlüsselaufnahmekanal aufweisen. In die Schlüsselaufnahmekanäle eines jeden dieser zu den Fig. 1b bis 1e gehörigen Schließzylinders würde dann der Schlüssel mit dem Schaftprofil der Fig. 1a passen, so daß man mit dem übergeordneten Schlüssel gemäß Fig. 1a die zu den Schaftprofilen nach den Fig. 1b bis 1e zugeordneten Schließzylinder betätigen kann, nicht aber mit den Schlüsseln entsprechend den Fig. 1b bis 1e den Schließzylinder betätigen kann, der zu Fig. 1a gehört. Man könnte also etwa dem Hausmeister eines mit einer Schließanlage bestückten Hauses den Schlüssel mit der Profilform nach Fig. 1a in die Hände drücken und den einzelnen Zimmerbewohnern die Schlüssel nach den Fig. 1b bis 1e, so daß von diesen jeder sein eigenes Zimmer aufschließen kann, nicht aber das Zimmer des Nachbarn und nicht die Zentrale des Haumeisters, während der Hausmeister mit dem Schlüssel entsprechend Fig. 1a sämtliche Räume schließen und öffnen könnte.

Es ist weiter zu bemerken, daß zumindest die Nuten n4 und m4 und die Rückengestaltung des Schaftprofils im Bereich der Rückenkantfläche 10d in allen Fig. 1a bis 1e untereinander identisch sind und auch durch die Nutenbildung nicht modifiziert sind. Man nennt die Bereiche angrenzend an die Nuten n4 und m4 sowie den Rückenkantbereich 10d deshalb "Invarianzbereiche. In diesen Invarianzbereichen ist jeder Schlüssel nach den Fig. 1a bis 1e in dem Schlüsselaufnahmekanal seines zugehörigen Schließzylinders eindeutig geführt, wie auch immer die übrigen Nuten und die zwischen den übrigen Nuten ausgebildeten Rippen gestaltet sind. Auf diese Weise ist in jeder Schließzylinderschlüsselkombination eine präzise Führung gewährleistet; dies ist deshalb notwendig, weil, wie noch im einzelnen auszuführen sein wird, die Brustkantbereiche 10p zur Steuerung von Stiftzuhaltungspaaren niveauvariiert sind und die ihnen zugehörigen Stiftzuhaltungspaare nur dann exakt in die Schließzylinderöffnungsstellung eingesteuert werden können, wenn der jeweilige Schlüsselschaft selbst präzise im jeweiligen Schlüsselaufnahmekanal geführt ist.

Man kann die Schlüssel nach den Fig. 1a bis 1e als eine Gruppe von Schlüsseln ansehen, die einer Gruppe von Schließzylindern unterschiedlichen Schließgeheimnisses zugeordnet sind. In diesem Fall gilt also, daß sich die hüllprofilgleichen Schlüsselschäfte der einzelnen Schließzylinder der Gruppe (Fig. 1a bis 1e) voneinander durch unterschiedliche Nuten n1-n4, m1-m4 oder/und Rippen an mindestens einer der Seitenfläche 101, 10r unterscheiden. Weitere Unterscheidungsmöglichkeiten liegen in der Variation der Brustkantfläche 10p. Noch weitere Unterscheidungsmöglichkeiten liegen in Profilvariationen an den Seitenflächen 10l, 10r, auf die noch einzugehen sein wird.

Will man aus den Schlüsseln, gemäß Fig. 1a bis 1e, Schließanlagen aufbauen, so hängt die Variationswahl von dem Umfang der jeweiligen Schließanlage ab. Man kann beispielsweise in einer kleinen Schließanlage die Variation von Schließzylinder zu Schließzylinder bzw. Schlüssel zu Schlüssel ausschließlich durch Lage- und Dimensionsvariation der Nuten vornehmen. Bei größerer Schließanlage können zum Zwecke der Unterscheidbarkeit untergeordneter Schließzylinder innerhalb der Anlage auch die Niveauvariationen im Bereich der Seitenflächen 10r, 10l herangezogen werden, um Sicherheitsstifte und/oder federlose Zusatzsperrstifte zu steuern, auf die noch eingegangen werden wird.

Weiterhin kann man Unterscheidungen zwischen einzelnen Schließzylindern und deren Schlüsseln durch unterschiedliche Profilvariation im Bereich der Brustkantfläche 1op treffen, wobei man dann in Reihe zu den durch die Brustkantfläche 10p anzusteuernden Stiftzuhaltungspaaren noch Zwischenplättchen vorsehen kann, die es gestatten, auch mit unterschiedlichen Profilen an der Brustkantfläche ausgestattete Einzelschließzylinder durch einen übergeordneten Schlüssel zu lösen oder zu sperren.

Man kann also eine den Fig. 1a-1e entsprechende Untergruppe von Schließzylindern mit gleichem Hüllprofil 10b des Schlüsselaufnahmekanals und der zugehörigen Schlüssel dadurch schaffen, daß man die Nuten n1 bis n4 und m1 bis m4 über die Seitenflächen 10l, 10r ähnlich verteilt, jedoch die Querschnittsabmessungen der Nuten n1 bis n4, m1 bis m4 oder/und Rippen von Schließzylinder, z.B. Fig. 1a, zu Schließzylinder, z.B. Fig. 1e, wenigstens teilweise unterschiedlich macht. Dabei ist insbesondere daran gedacht, daß die Nuten oder/und Rippen der einzelnen Schließzylinder in ihrer Querschnittsform geometrisch ähnlich in ihrer Querschnittsgröße jedoch unterschiedlich sind. Bevorzugt variiert man die Nuten- und Rippenform lediglich in ihrer Breite, also in ihrer Dimension parallel zur Gesamthöhe des Schafts, während man die Eindringtiefe der Nuten senkrecht zur Mittelebene jeweils gleich macht, d.h. so, daß in allen Fällen der Bodenabstand n2x gemäß Fig. 1a der gleiche ist. Diese Vorgaben sind insbesondere deshalb von Bedeutung, weil man auf diese Weise zur Gewinnung der einzelnen Schaftprofile und Kanalprofile mit ähnlichen Räum- und Fräswerkzeugen auskommt, was für den Schlüsselschafthersteller und den Schließzylinderhersteller vorteilhaft ist. Die Sicherheit gegen unbefugte Nachahmung von Schlüsselschäften ist gleichwohl gewährleistet und zwar schon deshalb, weil das Einfräsen der Nuten n1 bis n4 und m1 bis m4 in die Seitenflächen 10l und 10r durch die Wölbungsflächen 10lg und 10rd sehr erschwert ist. Um die Nuten so einfräsen zu können, daß sie mit dem ihnen zugeordnetem Schlüsselaufnahmekanal zusammenpassen, bedarf es an der jeweils zu verwendenden Nut-Fräs-Maschinen spezieller Einspannwerkzeuge, die an die jweilige Wölbungsfläche entweder durch komplementäre Anlageflächen angepaßt sind oder durch einstellbare Auflagebahnen angepaßt werden können.

Die Lagerhaltung und ggf. die Versorgung von Schlüsseldiensten kann in der Weise geschehen, daß man einen Satz von Schlüsselzwischenrohlingen bereitstellt, welche durchwegs untereinander gleiches Hüllprofil haben, wie in Fig. 1a bis le dargestellt, sich aber durch unterschiedliche Nutengestaltung n1 bis n4, m1 bis m4 voneinander unterscheiden. Ist im Fabriklager oder auch beim Schlüsseldienst ein solcher Satz von Schlüsselzwischenrohlingen, etwa für eine Anordnung gemäß Fig. 1a bis 1e, vorhanden, so braucht bei einem bestimmten Schlüsselbdarf für einen bestimmten Schließzylinder nur noch der jeweilige Schlüsselzwischenrohling ausgewählt zu werden; an diesem können dann Niveau-Variationen in den Brustkantflächen 10p und/oder den Seitenflächen 10l und 10r eingearbeitet werden.

Weitergehende Variationsmöglichkeiten sind in den Fig. 2a bis 2e angedeutet. an erkennt in den Fig. 2a bis 2e verschiedene Hüllprofile 10ba,10bb,10bc,10bd,10be. Man erkennt in den Fig. 2a bis 2e an den unterschiedlichen Radien rda, rdb ...,rga,rgb ... und an den verschiedenen Höhenkoordinaten hda, hdb ... sowie hga,hgb ... der Krümmungsmittelpunkte Mrda, Mrdb ... bzw. Mlga, Mlgb ... die verschiedenen Variationsmöglichkeiten der Hüllprofile.

Man erkennt aus Fig. 2a bis 2e weiter, daß der Winkel zwischen der Rückenkantfläche 10da und der Wölbungsfläche 10rda der in Fig. 2a mit α bezeichnet ist, zwischen ca. 70° und ca. 100° beträgt, und man erkennt ferner einen Übergangswinkel β zwischen der Wölbungsfläche 10rda und der Planfläche 10rpa, der in der Regel zwischen 140 und 170° liegt.

Durch die Wahl der Krümmungsradien rda, rga ... und der Höhenkoordinaten hda, hga ... können die Übergangsstellen zwischen den Wölbungsflächen 10rda, ... und den Planflächen 10rpa, ... ebenfalls variiert werden, die in Fig. 2b bei ülb und in Fig. 2c bei ülc angedeutet sind.

Auch in den Fig. 2a bis 2e können Nuten eingefräst werden wie schon in Fig. 1a bis 1e angedeutet. Dabei kann man unabhängig von dem jeweiligen Hüllprofil Nuten-Fräs-Walzen gleicher Geometrie verwenden, was für den Hersteller wieder vorteilhaft ist. Durch die Wahl unterschiedlicher Hüllprofile kann die Zahl der unterschiedlich schließenden Schließzylinder sehr stark erhöht werden, gleichgültig ob man einzel schließende Schließzylinder oder Schließanlagen bereitstellen will. Man kann sich beispielsweise vorstellen, daß man aus jedem der Hüllprofile nach den Fig. 2a bis 2e eine Schließanlage aufbaut, nach dem Prinzip der Nutenpositions- oder Dimensionsvariation gemäß Fig. 1a bis 1e. Man kann also im Hinblick auf die Fig. 2a und 2e auch von einer Obergruppe von Schließzylindergruppen sprechen, wobei jede der einzelnen Fig. 2a bis 2e eine Gruppe mit jeweils gleichem Schafthüllprofil repräsentiert. Eine solche Gruppe gemäß einer der Fig. 2a bis 2e kann dann auch in mehrere Untergruppen unterteilt werden, von denen jede etwa gemäß den Fig. 1a bis 1e aufgebaut ist, in dem innerhalb dieser Untergruppe die Nutenverteilung grundsätzlich ähnlich die Nutendimensionierung aber von Schließzylinder zu Schließzylinder bzw. Schlüsselschaft zu Schlüsselschaft unterschiedlich ist. Andere Untergruppen können sich dann von der Untergruppe gemäß Fig. 1a bis 1e durch unterschiedliche Nutenverteilung unterscheiden.

Es ist grundsätzlich aber auch denkbar Schließzylinder und zugehörige Schlüssel in der Weise gruppenmäßig zusammenzufassen, daß in jeweils einer Gruppe die Nutenverteilung und Dimensionierung grundsätzlich gleich, die Hüllprofile aber verschieden sind. Dann könnten sich in einer Schließanlage die aus einer solchen, z.B. den Fig. 2a bis 2e entsprechenden Gruppe aufgebaut ist, die einzelnen Schließzylinder und die zugehörigen Schlüssel durch unterschiedliche Hüllprofile unterscheiden, wobei dem übergeordneten Schlüssel das schlankste Hüllprofil zugeordnet werden müßte.

Für Vorratshaltung in der Fabrik, einem Zentral lager oder einem Schlüsseldienst gilt foglendes:

Für eine Gruppe von Schließzylindern, etwa nach Fig. 2a, wird ein Satz von Schlüsselzwischenrohlingen bereitgestellt, die untereinander durchwegs ein gleiches Hüllprofil besitzen und sich entsprechend den einzelnen Schließzylindern der Gruppe voneinander durch unterschiedliche Nuten - oder/und Rippenanordung - etwa nach Fig. 1a bis 1e unterscheiden. Für eine übergeordnete Gruppe von Schließzylindern, also eine Obergruppe von mehreren Gruppen von Schließzylindern entsprechend mehreren Hüllprofilen nach den Fig. 2a bis 2e wird dann ein übergeordneter Satz von Schlüsselzwischenrohlingssätzen bereitgehalten, wobei sich die einzelnen Schlüsselzwischenrohlingssätze voneiander durch unterschiedliches Schafthüllprofil unterscheiden.

Benutzt man die andere obere angedeutete Art der Gruppenbildung, so ergibt sich ein Satz von Zwischenrohlingen grundsätzlich gleicher Nutenanordnung, wobei sich die einzelnen Schlüsselzwischenrohlinge innerhalb des Satzes durch unterschiedliche Schafthüllprofile unterscheiden. Auch hier ist wieder eine Untergruppenbildung denkbar.

Man kann auch in Betracht ziehen, Schlüsselvorrohlinge auf Lager zu halten, die erst im Bedarfsfall an den jeweiligen Schließzylinder durch Nutenbildung angepaßt werden. In diesem Fall wird man einen Satz von Schlüsselvorrohlingen mit noch fehlender Anordnung der Nuten oder/und Rippen auf Lager halten, wobei sich die einzelnen Schlüsselvorrohlinge durch unterschiedliche Form des Schafthüllprofils gemäß Fig. 2a bis 2e unterscheiden.

In Fig. 3 ist angedeutet, daß es keineswegs notwendig ist, die Wölbungsflächen 10lg auf ihrer gesamten Höhenerstreckung mit einheitlichen Krümmungsradius auszubilden. Man erkennt in Fig. 3 vielmehr, daß sich an eine mittlere Wölbungsfläche 10lgm großen Krümmungsradius obere und untere Wölbungsflächen 10lgo und 10lgu kleinen Krümmungsradius anschließen können.

In den Fig. 4a und 4b erkennt man jeweils einen Schließzylinder 16 mit einer Kernbohrung 18 und einen in dieser Kernbohrung 18 drehbar gelagerten Schließzylinderkern 20 mit einem Schlüsselaufnahmekanal 12 für einen Schlüsselschaft 10. Der Schlüsselschaft 10 hat dabei die Form des Schlüsselschafts, etwa nach Fig. 1, und eine entsprechende Profilierung hat der Schlüsselaufnahmekanal 12. Der Schließzylinder 16 besitzt ein Schließzylindergehäuse 24 mit Hahnprofil. In die dem Profilsack 26 des Schließzylindergehäuses 24 sind Bohrungen 28 für die Aufnahme von Gehäusestiften 30a vorgesehen. Diese Gehäusestifte 30a sind durch Federn 32 in Richtung auf die Achse A des Schließzylinderkerns 20 hin vorgespannt und arbeiten mit Kernstiften 30b zusammen. Die Kernstifte 30b sind in entsprechenden Kernbohrungen 34 aufgenommen. Die Kernbohrungen 34 schneiden den Schlüsselaufnahmekanal 12 an. Die radial inneren Enden der Kernstifte 30b arbeiten mit einer Profilvariation an der Brustkantfläche 10p des Schlüsselschafts 10 zusammen. Die Gestaltung der Profilvariation an der Brustkantfläche 10p ist üblicher Art; sie ist so gewählt, daß bei gestecktem schließgeheimnisangepaßtem Schlüssel 10 die Gehäusestifte 30a und Kernstifte 30b so wie in Fig. 4a dargestellt, in radialer Richtung geordnet sind. Dann liegt die Trennfläche 36 zwischen zusammengehörigen, ein Stiftzuhaltungspaar 30 bildenden Gehäusestiften 30a und Kernstiften 30b in Fortsetzung der Innenumfangsfläche der Kernbohrung 18.

Wenn diese Bedingung für alle in Achsrichtung A hintereinander angeordneten Stiftzuhaltungspaare erfüllt ist - und sie ist erfüllt, wenn der schließgeheimnisangepaßte Schlüssel gesteckt ist - kann der Zylinderkern 20 gedreht werden. Die Profilvariation an der Brustkantfläche 10p stellt also eine zusätzliche Möglichkeit der Individualisierung einzelner Schließzylinder dar.

Fig. 4a läßt weiter erkennen, daß in dem Schließzylinderkern 20 in einer abgesetzten Sicherheitstiftbohrung 38 ein pilzförmiger Sicherheitsstift 40 aufgenommen ist. Die Bedeutung eines solchen Sicherheitsstifts ist im einzelnen dargestellt in der DE-C2 31 23 511, wobei dort auf die Position 24 verwiesen wird. Zur Kurzerläuterung eines solchen Sicherheitsstifts folgendes:

Der Sicherheitsstift 40 liegt mit seiner inneren Endkuppe 40a an der unversehrten Wölbungsfläche 10lg des Schaftprofils des Schlüsselschafts 10 an. Die Gesamtlänge des pilzförmigen Sicherheitsstifts 40 zwischen seiner inneren Endkuppe 40a und seiner äußeren Endkuppe 40b ist so gewählt, daß bei Drehung des Schließzylinderkerns 20 die äußere Endkuppe 40b mit der Innenumfangsfläche der Kernbohrung 18 zusammenfällt und somit der Zylinderkern 20 ungestört über die Gehäusestiftbohrung 28 hinweg gedreht werden kann. Hierbei ist natürlich vorausgesetzt, daß die Gehäusestiftbohrung 28 und die Kernstiftbohrung 34 in der gleichen zur Achse A orthogonalen Ebene liegen wie der Sicherheitsstift 40.

Sollte nun versucht werden, wie in Fig. 4b dargestellt, mit einem falschen Schlüssel dessen Wölbungsflächen 10lg' abgeschliffen oder abgefeilt ist, den Schließzylinderkern 20 zu drehen, so wird dies durch den Sicherheitsstift 40 bemerkt, in dem dieser innerhalb der Sicherheitsstiftbohrung 38 eine vertiefte Stellung einnimmt. Dann kann, wie in Fig. 4b dargestellt, der Gehäusestift 30a nach radial einwärts vordringen und mit einer Kante 44 einer Ausnehmung 46 des Schließzylinderkerns 20 in Eingriff treten und damit die Weiterdrehung des Schließzylinderkerns 20 hemmen. Es wird also durch die Verwendung des Sicherheitsstifts 40 eine zusätzliche Sicherung gegen unerlaubtes Öffnen des Schließzylinders durch einen Unberechtigten erreicht, der zur Vermeidung der Schlüsselschaftanpassung an das Kanalprofil die Wölbungsflächen 10lg gemäß Fig. 4b zu einer Planfläche 10lg' abschleift. Fig. 4a läßt erkennen, daß auch zwei oder mehrere solcher Sicherheitsstifte vorgesehen sein können.

Fig. 5 zeigt den Schließzylinder gemäß Fig. 4a und 4b in einer anderen Schnittebene wiederum orthogonal zur Achse A. In Fig. 5 erkennt man einen federlosen Zusatzsperrstift 48 mit einer Innenkuppe 48a und einer Außenkuppe 48b. Hier ist in die Wölbungsfläche 10lg oder alternativ auch in die Planfläche 10lp eine Ausnehmung 50 als Teil einer Profilvariation eingebohrt oder eingefräst. Diese Ausnehmung ist in ihrer Tiefe so auf die Länge des federlosen Zusatzsperrstifts 48 (gemessen von Kuppe 48a zu Kuppe 48b) abgestimmt, daß bei Stecken des richtigen schließgeheimnisangepaßten Schlüssels 10 die Kuppe 48b tangential an der Außenumfangfläche des Zylinderkerns 20 und damit auch an der Innenumfangsfläche der Kernbohrung 18 anliegt. Dann kann der Schließzylinderkern 20 um 360° durchgedreht werden. Wird der Schlüssel 10 gezogen oder eingesteckt, so wird durch die in der Fig. 5 nicht dargestellten Flanken der Ausnehmung 50 der federlose Zusatzsperrstift 48 nach radial außen verschoben und taucht dabei in eine halbmondförmige Längsnut 52 an der Innenumfangsfläche der Kernbohrung 18 ein. Das Ziehen und Stecken des Schlüssels 10 ist also nicht gehemmt, so lange der schließgeheimnisangepaßte Schlüssel verwendet wird. Wird ein falscher Schlüssel gesteckt, welcher entweder keine oder nur eine unzureichende Tiefenausnehmung 50 besitzt, so kann der Schlüssel entweder gar nicht eingesteckt werden oder aber der Schließzylinderkern 20 kann nicht gedreht werden, weil bei Beginn eines Drehversuchs der federlose Zusatzsperrstift 48 mit seiner Kuppe 48b in die halbmondförmige Profilrinne 52 eintaucht.

Federlose Zusatzsperrstifte 48 gemäß Fig. 5 und Sicherheitsstifte 40 gemäß Fig. 4c und 4b können miteinander komplementär sein, so wie im einzelnen in der DE-C2 31 23 511 beschrieben und dargestellt. Hinzukommen können auch noch die in der DE-C2 31 23 511 beschriebenen und gezeichneten Blindstifte (siehe Position 38 in der DE-C2 31 23 511). Die Sicherheitsstifte, Sperrstifte und gegebenenfalls Blindstifte können dabei durchwegs in zur Achse A orthogonalen Ebenen angeordnet sein, welche auch die Zuhaltungsstiftpaare 30 enthalten. Für den Fall von federlosen Zusatzsperrstiften ist es allerdings auch denkbar, daß diese in zur Achse orthogonalen Ebenen liegen, welche zwischen aufeinander folgenden Zuhaltungsstiftpaaren angeordnet sind.

Es ist ohne weiteres einsichtig, daß mit den unter Bezugnahme auf die Fig. 4a bis 5 beschriebenen Gestaltungsmaßnahmen zusätzliche Individualisierungsmöglichkeiten für erfindungsgemäße Schließzylinder zur Verfügung stehen, gleichgültig ob diese als Individualschließzylinder oder als Teile einer Schließanlage zum Einsatz kommen.

In Fig. 5a erkennt man einen Schlüssel 10 zur Verwendung in einem Schliezylinder 16 gemäß Fig. 4a bis 5. Man erkennt in Fig. 5a die Ausnehmungen 50 in der Wölbungsfläche 10rd, die zum Zusammenwirken mit federlosen Zusatzsperrstiften 48 (siehe Fig. 5) bestimmt sind. Man erkennt hier die Möglichkeit die Zusatzsperrstifte 48 in mehreren zur Achse A orthogonalen Ebene hintereinander anzuordnen und man erkennt auch die Steuerflächen 50a am Rande der Ausnehmungen 50, die zum Zurückschieben der federlosen Zusatzsperrstifte in die halbmondförmige Längsnut 52 bestimmt sind. Man erkennt ferner an der Spitze des Schlüssels 10 zwei Auflauframpen 54, die auch in Fig. 5c dargestellt sind. Diese Auflauframpen dienen dazu beim Einführen des Schlüssels 10 die federlosen Zusatzsperrstifte 48 aus der Position nach Fig. 5 in die halbmondförmigen Nuten 52 zurückzuschieben.

In Fig. 5a erkennt man an dem Schlüssel 10 auch einen Griff 56. Dieser Schlüsselgriff kann grundsätzlich flach sein. Es ist aber auch denkbar, das Profil des Schlüsselschafts gemäß Fig. 5b in den Griffbereich 56 hinein fortsetzen. Dies hängt von der Schlüsselherstellungsmethode ab. Grundsätzlich kann der Schlüssel aus einem Schaftabschnitt und einem Griffteil 56 durch Löten oder Schweißen zusammgengesetzt werden, etwa dann, wenn das Schlüsselprofil extrudiert wird. Es ist aber auch denkbar, den gesamten Schlüssel durch Prägen zu gewinnen, wobei im Schaftbereich die Wölbungsflächen 10rd und 10lg durch Prägung oder Fräsen gebildet werden und im Griffbereich 56 dessen flache Seitenflächen.

In Fig. 6a und 6b ist eine weitere Ausführungsform eines Schließzylinders dargestellt. Analoge Teile sind mit gleichen Bezugszeichen bezeichnet wie in den Fig. 1 bis 5. In dieser Ausführungsform erkennt man wieder einen Schlüssel 110 mit einem Schaftprofil entsprechend demjenigen in den Fig. 4a bis 5. Bei dieser Ausführungsform sind in Orthogonalebenen zur Achse A, wleche gegenüber den Ebenen der Zuhaltungsstiftpaare axial versetzt sind, Sperrhebel 160 um Sperrhebelschwenkstifte 162 schwenkbar gelagert. Wegen Einzelheiten dieser Ausführungsform wird auf die EP-A2 237 799 verwiesen. Hier genügt folgende kurze Erläuterung:

Die Sperrhebel 160 sind um die Schwenkstifte 162 schwenkbar. Die beiden Enden 160a und 160b der Schwenkhebel 160 sind als Eingriffshaken zum Eingriff in Ausnehmungen 165 bzw. 167 an der Innenumfangsfläche der Kernbohrung 118 ausgebildet. Die Enden 160a sind zur Abtastung der Wölbungsflächen 110lg und 110rd ausgebildet; sie tasten über Taststifte 166 ab, welche an dem unversehrten Schaftprofil des schließgeheimnisangepaßten Schlüssels 110 im Bereiche der Wölbungsflächen 110lg und 110rd anliegen und zwar unter der Wirkung der Schraubendruckfedern 168, welche auf die unteren Enden 160b der Sperrhebel 160 einwirken. Wenn der richtige schließgeheimnisangepaßte Schlüssel gesteckt ist, so liegen die beiden Enden 160a und 160b bündig mit der Innenumfangsfläche der Kernbohrung 118, so daß der Schließzylinderkern 120 gedreht werden kann, sofern auch die anderen Voraussetzungen für die Drehbarkeit des Schließzylinderkerns erfüllt sind. Wird ein falscher Schlüssel, also etwa ein abgefeilter Schlüssel 110' mit abgeschliffenen Seitenflächen 110lg' und 110rd' gesteckt, so werden die Sperrhebel 160 in die in Fig. 6b gezeigte Schwenklage verschwenkt, so daß die unteren Enden 160b in die Ausnehmungen 167 einhaken und die Drehung des Schließzylinderkerns 120, auf welchem die Sperrhebel 160 gelagert sind, blockiert ist.

Die Sperrhebel 160 sind in achsnormalen Schlitzen 170 des Schließzylinderkerns 120 aufgenommen. Diese Schlitze 170 sind durch Bohrungen 172 erweitert. Man kann entweder in einem Schlitz 170 einen Sperrhebel 160 vorsehen oder - unter Weglassung des Sperrhebels - in die Bohrung 172, die diesem Schlitz zugehört, einen Sicherheitsstift einsetzen wie er in Fig. 4a und 4b bei 40 dargestellt worden ist und mit diesem Sicherheitsstift die Wölbungsflächen 110lg oder 110rd abtasten und eine ähnliche Blockierwirkungen erzielen, wie sie in Fig. 4b dargestellt und in der zugehörigen Beschreibung beschrieben ist.

In Fig. 7 ist eine weitere Ausführungsform eines Schließzylinders dargestellt. Es kann dies aber auch ein Schnitt durch die Anordnung gemäß Fig. 6 in einer anderen Orthogonalebene sein. Hier sind wiederum Sperrhebel 260 dargestellt, welche über Taststifte 266 Profilvariationen im Bereich der Wölbungsflächen 210lg, 210rd abtasten. Diese Profilvariationen sind in Fig. 7 in Form von Ausnehmungen 250 bezeichnet dargestellt. Wenn der richtige schließgeheimnisangepaßte Schlüssel 210 eingesteckt ist, so sind die Sperrhebel 260 in ihrer Schwenklage wieder so eingestellt, daß sie mit ihren Enden 260a und 260b außer Eingriff mit den Ausnehmungen 265 und 267 sind und der Schließzylinderkern gedreht werden kann. Wird ein falscher Schlüssel gesteckt, dessen Ausnehmungen 250 dem Schließgeheimnis nicht angepaßt sind, so greift jeweils eines der Enden 260a in eine der Ausnehmungen 265, 267 ein, mit der Folge, daß der Schliezylinder blockiert ist. Auch hierzu wird wegen Einzelheiten auf die Ausführungen der EP-A2 237 799 verwiesen. Man erkennt, daß man auch durch die Sperrhebel nach den Fig. 6a, 6b oder/und Fig. 7 die Individualisierung der Schließzylinder und Schlüssel noch weiter treiben kann.

In Fig. 7a bis 7c erkennt man einen Schlüsselschaft 210, welcher eine obere Reihe von Ausnehmungen 250 zum Zusammenwirken mit den Taststiften 266 aufweist und eine untere Reihe von Ausnehmungen 251 zum Zusammenwirken mit federlosen Zusatzsperrstiften, welche in den schlitzerweiterten Bohrungen 272 aufgenommen sein können, soweit den jeweiligen Schlitzen keine Sperrhebel zugeordnet sind. An der Schlüsselspitze in Fig. 7a und Fig. 7c erkennt man wieder Einführungsschrägen 254, welche beim Einschieben des Schlüssels 210 die Taststifte 266 bzw. die federlosen Zusatzsperrstifte der Bohrungen 272 nach außen schieben.

Unter Bezugnahme auf die Fig. 5a, 5b und 7a, 7b ist noch anzumerken, daß durch die konvexe Wölbung der Schlüsselseitenflächen auch das Einbohren der Ausnehmungen oder Kalotten, soweit sich diese in den konvex gewölbten Bereichen befinden, erschwert wird, weil der Bohrer abzugleiten versucht, soweit nicht eine Vorrichtung für den jeweiligen Schlüsselschaft mit einer angepaßten Führung für den jeweiligen Bohrer oder Fräser vorhanden ist.

Zur Höhe der Wölbungsflächen ist noch anzumerken, daß sich diese bevorzugt etwa über zwei Drittel der Gesamtschafthöhe h erstreckt. Dabei können die Höhen der Wölbungsflächen zu beiden Seiten eines Schlüssels gleich oder unterschiedlich sein.

## Patentansprüche

1. Schlüsselkörper (10, 56) eines Schließzylinderschlüssels, umfassend einen Schlüsselgriff (56) und einen Schlüsselschaft (10) mit einer Schaftachse (A) und mit einem Schafthüllprofil (10b), wobei das Schafthüllprofil (10b) eine die Schaftachse (A) enthaltende Mittelebene (E-E), eine Rückenkantfläche (10d), eine Brustkantfläche (10p) und zwei Seitenflächen (10l, 10r) beidseits der Mittelebene (E-E) besitzt, welche eine orthogonal zur Schaftachse (A) und längs der Mittelebene (E-E) gemessene Schafthöhe (h) und eine orthogonal zur Mittelebene (E-E) gemessene, längs der Schafthöhe (h) variable Schaftbreite (2S) definieren,
wobei weiter mindestens eine Seitenfläche (10l, 10r) wenigstens auf einem Teil der Schafthöhe (h) mindestens eine konvex-zylindrische, zur Schaftachse (A) parallele Wölbungsfläche (10lg, 10rd) besitzt und wobei mindestens an einer der Seitenflächen (10l, 10r) zur Schaftachse (A) parallele Nuten (n1-n4, m1-m4) oder/und Rippen ausgebildet oder vorgesehen sind, die in Verbindung mit dem Schafthüllprofil (10b) ein Schaftprofil (10a) ergeben,
dadurch gekennzeichnet,
daß die mindestens eine konvex-zylindrische Wölbungsfläche (10lg, 10rd) zumindest in einem parallel zur Schaftachse (A) verlaufenden Teilbereich einen maximalen Krümmungsradius (rg, rd) besitzt, welcher größer ist als der Abstand (S) dieses Teilbereichs von der Mittelebene (E-E).

2. Schlüsselkörper nach Anspruch 1,
dadurch gekennzeichnet,
daß die Schafthöhe (h) mindestens 2 mal, vorzugsweise mindestens 2,5 mal so groß ist wie die maximale Schaftbreite (2s) oder/und daß der maximale Krümmungsradius (rg, rd) ca. 1,5 mal bis ca. 6 mal der maximalen Schaftbreite entspricht, vorzugsweise mindestens 2,5 mal bis mindestens 5 mal.

3. Schlüsselkörper nach einem der Ansprüche 1 und 2,
dadurch gekennzeichnet,
daß die beiden Seitenflächen (10l, 10r) je mindestens eine Wölbungsfläche (10lg, 10rd) besitzen.

4. Schlüsselkörper nach einem der Ansprüche 1 bis 3,
dadurch gekennzeichnet,
daß die Wölbungsfläche (10lg, 10rd) über ihre gesamte Höhenerstreckung den maximalen Krümmungsradius (rg, rd) besitzt.

5. Schlüsselkörper nach einem der Ansprüche 1 bis 4,
dadurch gekennzeichnet,
daß die Wölbungsfläche (10lg) über ihre gesamte Höhenerstreckkung unterschiedliche Krümmungsradien (10lgm, 10lgo, 10lgu) besitzt.

6. Schlüsselkörper nach Anspruch 5,
dadurch gekennzeichnet,
daß die Wölbungsfläche (10lg, 10rd) in einem mittleren Teil (10lgm) ihrer Höhenerstreckung den maximalen Krümmungsradius besitzt und in mindestens einem Endbereich (10lgo, 10lgu) ihrer Höhenerstreckung einen geringeren Krümmungsradius besitzt.

7. Schlüsselkörper nach einem der Ansprüche 1 bis 6,
dadurch gekennzeichnet,
daß die mindestens eine Seitenfläche (10l, 10r) in einem der Rückenkantfläche (10d) nahen Hüllprofilabschnitt als Wölbungsfläche (10lg, 10rd) ausgebildet ist und in einem der Brustkantfläche (10p) nahen Hüllprofilabschnitt als Planfäche (10lp, 10rp).

8. Schlüsselkörper nach Anspruch 7,
dadurch gekennzeichnet,
daß die Planfläche (10lp, 10rp) des brustnahen Hüllprofilabschnitts schräg oder annähernd parallel zur Mittelebene (E-E) liegt.

9. Schlüsselkörper nach einem der Ansprüche 7 und 8,
dadurch gekennzeichnet,
daß die Wölbungsfläche (10lga, 10rda) des rückennahen Hüllprofilabschnitts mit einem rückennahen Übergangswinkel (α) von zwischen ca. 70° und ca. 100° in die Rückenkantfläche (10da) übergeht.

10. Schlüsselkörper nach einem der Ansprüche 7 bis 9,
dadurch gekennzeichnet,
daß die Wölbungsfläche (10lga, 10rda) des rückennahen Hüllprofilabschnitts mit einem brustnahen Übergangswinkel (β) von zwischen ca. 140° und ca. 170° in die Planfläche (10rpa) des brustnahen Hüllprofilabschnitts übergeht.

11. Schlüsselkörper nach einem der Ansprüche 1 bis 10,
dadurch gekennzeichnet,
daß das Schafthüllprofil (10b) annähernd die Form eines Flaschenumrisses besitzt.

12. Schlüsselkörper nach einem der Ansprüche 1 bis 11,
dadurch gekennzeichnet,
daß die Rückenkantfläche (10d) gerundet ist.

13. Schlüsselkörper nach einem der Ansprüche 1 bis 12,
dadurch gekennzeichnet,
daß die Brustkantfläche (10p) zur Steuerung von federbelasteten Zuhaltungsstiftpaaren (30a, 30b) niveauvariiert ausgebildet ist.

14. Schlüssel körper nach einem der Ansprüche 1 bis 13,
dadurch gekennzeichnet,
daß mindestens eine der Seitenflächen (10l, 10r) zum Zusammenwirken mit einem die Drehbeweglichkeit eines Zylinderkerns (20; 120; 220) beeinflussenden Zuhalteelement oder Sicherheitselement (40; 48; 160; 260) des Zylinderkerns (20; 120; 220) ausgebildet ist.

15. Schlüsselkörper nach Anspruch 14,
dadurch gekennzeichnet,
daß mindestens eine der Seitenflächen (10l, 10r) zum Zusammenwirken mit mindestens einem federlosen Zusatzsperrstift (48) des Zylinderkerns (20) ausgebildet ist.

16. Schlüsselkörper nach Anspruch 14 oder 15,
dadurch gekennzeichnet,
daß mindestens eine der Seitenflächen (10l, 10r) zum Zusammenwirken mit mindestens einem Sicherheitsstift (40) des Zylinderkerns (20) ausgebildet ist.

17. Schlüsselkörper nach einem der Ansprüche 14 bis 16,
dadurch gekennzeichnet,
daß mindestens eine der Seitenflächen (110l, 110r, 210l, 210r) zum Zusammenwirken mit einem auf dem Zylinderkern (120; 220) gelagerten Sperrhebel (160, 260) ausgebildet ist.

18. Schlüsselkörper nach einem der Ansprüche 14 bis 17,
dadurch gekennzeichnet,
daß mindestens eine der Seitenflächen (10l, 10r) im Bereich einer Schlüsselschaftspitze mit einer Einführungsschräge (54; 254) versehen ist.

19. Ein Satz von Schlüsselkörpern nach einem der Ansprüche 1 bis 18, insbesondere für hierarchisch aufgebaute Schließanlagen,
dadurch gekennzeichnet,
daß die Schlüsselkörper des Satzes (Fig. 1a-1e) untereinander gleiches Schafthüllprofil (10b) und unterschiedliche Nuten- oder/und Rippenanordnung auf jeweils mindestens einer Seitenfläche (10l, 10r) besitzen.

20. Ein Satz von Schlüsselkörpern nach Anspruch 19 im Rahmen eines Mehrfachsatzes derartiger Sätze,
dadurch gekennzeichnet,
daß sich die Schlüsselkörper des Satzes von denjenigen anderer Sätze des Mehrfachsatzes durch unterschiedliches Schafthüllprofil (10ba, 10bb ...) unterscheiden.

21. Ein Satz von Schlüsselkörpern nach einem der Ansprüche 1 bis 18, insbesondere für hierarchisch aufgebaute Schließanlagen,
dadurch gekennzeichnet,
daß sich die Schlüsselkörper durch unterschiedliche Form des Schafthüllprofils (10ba, 10bb, ...) voneinander unterscheiden.

22. Ein Satz von Schlüsselkörpern nach einem der Ansprüche 1 bis 18, insbesondere für hierarchisch aufgebaute Schließanlagen,
dadurch gekennzeichnet,
daß sich die Schlüsselkörper bei identischer Form der Nuten (n1-n4, m1-m4) oder/und Rippen, zumindest in deren der Mittelebene nahen Querschnittsbereichen, voneinander durch unterschiedliche Form des Schafthüllprofils unterscheiden.

23. Kombination eines Schlüsselkörpers nach einem der Ansprüche 1 bis 18 mit einem schließgeheimnisangepaßten Schließzylinder, letzterer umfassend ein Schließzylindergehäuse (24) mit einer Kernbohrung (18), welche eine Kernbohrungsachse (A) hat, und einen in der Kernbohrung (18) um die Kernbohrungsachse (A) drehbar gelagerten Zylinderkern (20), welcher einen zur Kernbohrungsachse (A) im wesentlichen parallelen Schlüsselaufnahmekanal (12) mit einem Kanalprofil hat, wobei der Schlüsselschaft zum Einstecken in den Schlüsselaufnahmekanal profilangepaßt ist.

24. Eine Gruppe von Schlüsselkörper-Schließzylinderkombinationen nach Anspruch 23 mit unterschiedlichem Schließgeheimnis, insbesondere für hierarchisch aufgebaute Schließanlagen,
dadurch gekennzeichnet,
daß die Schafthüllprofile (10b) der einzelnen Kombinationen identisch ausgebildet sind.

25. Eine Gruppe von Schlüsselkörper-Schließzylinderkombinationen nach Anspruch 24,
dadurch gekennzeichnet,
daß sich die hüllprofilgleichen Schlüsselschäfte der einzelnen Schließzylinder (Fig. 1a-1e) der Gruppe voneinander durch unterschiedliche Nuten (n1-n4, m1-m4) oder/und Rippen an mindestens einer der Seitenflächen (10l, 10r) oder/und durch unterschiedliche Profilvariation der Brustkantfläche (10p) oder/und durch unterschiedliche Profilvariation mindestens einer Seitenfläche (10l, 10r) unterscheiden.

26. Eine Gruppe von Schlüsselkörper-Schließzylinderkombinationen nach einem der Ansprüche 24 bis 25,
dadurch gekennzeichnet,
daß innerhalb einer Untergruppe (Fig. 1a-1e) dieser Gruppe die Verteilung der Nuten (n1-n4, m1-m4) oder/und Rippen über die Seitenflächen (10l, 10r) für die verschiedenen Schließzylinder (Fig. 1a-1e) grundsätzlich ähnlich ist, die Querschnittsabmessungen einander hinsichtlich ihrer Lage entsprechender Nuten (n1-n4, m1-m4) oder/und Rippen jedoch von Schließzylinder (Fig. 1a) zu Schließzylinder (Fig. 1e) wenigstens teilweise unterschiedlich sind.

27. Eine Gruppe von Schlüsselkörper-Schließzylinderkombinationen nach Anspruch 26,
dadurch gekennzeichnet,
daß die hinsichtlich ihrer Lage einander entsprechenden Nuten (n1-n4, m1-m4) oder/und Rippen der einzelnen Schließzylinder (Fig. 1a-1e) in ihrer Querschnittsform geometrisch ähnlich, in ihrer Querschnittsgröße jedoch verschieden sind.

28. Eine Gruppe von Schlüsselkörper-Schließzylinderkombinationen nach Anspruch 27,
dadurch gekennzeichnet,
daß die hinsichtlich ihrer Lage einander entsprechenden Nuten (n1-n4, m1-m4) oder/und Rippen in ihrer Breite gemessen in Richtung der Schafthöhe (h) unterschiedlich sind, in ihrer Eindringtiefe (n2x) senkrecht zur Mittelebene (E-E) jedoch einander gleich sind.

29. Eine Gruppe von Schlüsselkörper-Schließzylinderkombinationen nach einem der Ansprüche 24 bis 28 im Rahmen einer mehrere derartige Gruppen umfassenden Obergruppe,
dadurch gekennzeichnet,
daß sich die Gruppe von anderen Gruppen der Obergruppe durch unterschiedliche Schafthüllprofile (10ba, 10bb, 10bc ...) und diesen entsprechende Kanalprofile unterscheiden.

30. Eine Gruppe von Schlüsselkörper-Schließzylinderkombinationen nach Anspruch 29,
dadurch gekennzeichnet,
daß sich die Schafthüllprofile (10ba, 10bb ...) der Gruppen (Fig. 2a-2e) von denen anderer Gruppen durch unterschiedliche Krümmungsradien (rda, rdb ...) der Wölbungsflächen (10lga, 10lgb ...) und/oder unterschiedliche Mittelpunktslagen (Mrda, Mrdb, ...) der Krümmungsmittelpunkte der Wölbungsflächen (10lga, 10lgb, ...) oder ihrer Teilbereiche voneinander unterscheiden.

31. Eine Gruppe von Schlüsslkörper-Schließzylinderkombinationen nach Anspruch 23 mit unterschiedlichem Schließgeheimnis, insbesondere für hierarchisch aufgebaute Schließanlagen,
dadurch gekennzeichnet,
daß die Schließzylinder innerhalb der Gruppe unterschiedliche Schafthüllprofile (10ba, 10bc) besitzen, während die Nuten oder/und Rippen zumindest in ihren der Mittelebene nahen Querschnittsbereichen von Schließzylinder (Fig. 2a) zu Schließzylinder (Fig. 2c) der Gruppe (Fig. 2a-2e) identisch ausgebildet sind.

32. Eine Gruppe von Schlüsselkörper-Schließzylinderkombinationen nach Anspruch 31 im Rahmen einer mehrere derartige Gruppen umfassenden Obergruppe,
dadurch gekennzeichnet,
daß die Gruppe sich von anderen Gruppen der Obergruppe bei grundsätzlich gleicher Lage der Nuten und/oder Rippen in den einzelnen Gruppen durch unterschiedliche Querschnittsformen der Nuten oder/und Rippen voneinander unterscheidet.

## Claims

1. A key body (10, 56) of a cylinder lock key, comprising a key handle (56) and a key shank (10) with a shank axis (A) and with an enveloping shank profile (10b), the enveloping shank profile (10b) comprising a central plane (E-E) containing the shank axis (A), a spine edge face (10d), a breast edge face (10p) and two side faces (10l, 10r) on each side of the central plane (E-E), which define a shank height (h) measured orthogonally with respect to the shank axis (A) and along the central plane (E-E) and a shank width (2S) measured orthogonally with respect to the central plane (E-E) and variable over the shank height (h),
wherein, in addition, at least one side face (10l, 10r) comprises, at least over part of the shank height (h), at least one convex-cylindrical curved face (10lg, 10rd) parallel with the shank axis (A), and wherein grooves (n1-n4, m1-m4) and/or ribs parallel with the shank axis (A) are formed or provided at least on one of the side faces (10l, 10r), which grooves (n1-n4, m1-m4) and/or ribs, in conjunction with the enveloping shank profile (10b), provide a shank profile (10a),
characterised in that the at least one convex-cylindrical curved face (10lg, 10rd) has a maximum radius of curvature (rg, rd), at least over a portion extending parallel to the shank axis (A), which is greater than the distance (S) between this portion and the central plane (E-E).

2. A key body according to claim 1, characterised in that the shank height (h) is at least twice, preferably at least 2.5 times, as great as the maximum shank width (2s) and/or that the maximum radius of curvature (rg, rd) corresponds to from approximately 1.5 to approximately 6 times the maximum shank width, preferably at least 2.5 times to at least 5 times.

3. A key body according to either one of claims 1 and 2, characterised in that the two side faces (10l, 10r) each have at least one curved face (10lg, 10rd).

4. A key body according to any one of claims 1 to 3, characterised in that the curved face (10lg, 10rd) exhibits the maximum radius of curvature (rg, rd) over the full extent of its height.

5. A key body according to any one of claims 1 to 4, characterised in that the curved face (10lg) exhibits different radii of curvature (10lgm, 10lgo, 10lgu) over the full extent of its height.

6. A key body according to claim 5, characterised in that the curved face (10lg, 10rd) exhibits the maximum radius of curvature in the central part (10lgm) of its height and a smaller radius of curvature in at least one end area (10lgo, 10lgu) of its height.

7. A key body according to any one of claims 1 to 6, characterised in that the at least one side face (10l, 10r) takes the form of a curved face (10lg, 10rd) in an envelope profile portion in the vicinity of the spine edge face (10d) and of a flat face (10lp, 10rp) in an envelope profile portion in the vicinity of the breast edge face (10p).

8. A key body according to claim 7, characterised in that the flat face (10lp, 10rp) of the envelope profile portion in the vicinity of the breast lies obliquely or approximately parallel to the central plane (E-E).

9. A key body according to either one of claims 7 and 8, characterised in that the curved face (10lga, 10rda) of the envelope profile portion in the vicinity of the spine merges with the spine edge face (10da) at a transition angle (α) in the vicinity of the spine of between approximately 70° and approximately 100°.

10. A key body according to any one of claims 7 to 9, characterised in that the curved face (10lga, 10rda) of the envelope profile portion in the vicinity of the spine merges with the flat face (10rpa) of the envelope profile portion in the vicinity of the breast at a transition angle (β) in the vicinity of the breast of between approximately 140° and approximately 170°.

11. A key body according to any one of claims 1 to 10, characterised in that the enveloping shank profile (10b) is shaped approximately like the outline of a bottle.

12. A key body according to any one of claims 1 to 11, characterised in that the spine edge face (10d) is rounded.

13. A key body according to any one of claims 1 to 12, characterised in that the breast edge face (10p) has different levels to control spring-loaded pin tumbler pairs (30a, 30b).

14. A key body according to any one of claims 1 to 13, characterised in that at least one of the side faces (10l, 10r) is designed to interact with a retaining element or security element (40; 48; 160; 260) of a cylinder plug (20; 120; 220), which retaining element or security element (40; 48; 160; 260) influences the rotatability of the cylinder plug (20; 120; 220).

15. A key body according to claim 14, characterised in that at least one of the side faces (10l, 10r) is designed to interact with at least one springless auxiliary locking pin (48) of the cylinder plug (20).

16. A key body according to claim 14 or claim 15, characterised in that at least one of the side faces (10l, 10r) is designed to interact with at least one security pin (40) of the cylinder plug (20).

17. A key body according to any one of claims 14 to 16, characterised in that at least one of the side faces (110l, 110r, 210l, 210r) is designed to interact with a locking lever (160, 260) mounted on the cylinder plug (120; 220).

18. A key body according to any one of claims 14 to 17, characterised in that at least one of the side faces (10l, 10r) is provided with a bevelled insertion portion (54; 254) in the area of one key shank tip.

19. A set of key bodies according to any one of claims 1 to 18, especially for hierarchically designed lock installations, characterised in that the key bodies of the set (Figs. 1a-1e) each have like enveloping shank profiles (10b) and different groove and/or rib arrangements on at least one side face (10l, 10r).

20. A set of key bodies according to claim 19 in context of a multiple set of such sets, characterised in that the key bodies of the set differ from those of other sets in the multiple set by different enveloping shank profiles (10ba, 10bb ...).

21. A set of key bodies according to any one of claims 1 to 18, especially for hierarchically designed lock installations, characterised in that the key bodies differ from each other by different shapes of enveloping shank profile (10ba, 10bb, ...).

22. A set of key bodies according to any one of claims 1 to 18, especially for hierarchically designed lock installations, characterised in that the key bodies, while having grooves (n1-n4, m1-m4) and/or ribs of identical shape, at least in the cross-sectional areas thereof in the vicinity of the central plane, differ from each other by different shapes of enveloping shank profile.

23. A combination of a key body according to any one of claims 1 to 18 with a cylinder lock conformed to the lock code, the latter comprising a cylinder lock housing (24) with a plug bore (18) having a plug bore axis (A) and a cylinder plug (20) mounted in the plug bore (18) so as to be rotatable about the plug bore axis (A), which cylinder plug (20) has a key receiving channel (12) which is substantially parallel to the plug bore axis (A) and has a channel profile to which the profile of the key shank is conformed for insertion into the key receiving channel.

24. A group of key body/cylinder lock combinations according to claim 23 with different lock codes, especially for hierarchically designed lock installations, characterised in that the enveloping shank profiles (10b) of the individual combinations are of identical construction.

25. A group of key body/cylinder lock combinations according to claim 24, characterised in that the key shanks of like enveloping profile of the individual cylinder locks (Figs. 1a-1e) of the group differ from each other by different grooves (n1-n4, m1-m4) and/or ribs on at least one of the side faces (10l, 10r) and/or by different variations in the profile of the breast edge face (10p) and/or by different variations in the profile of at least one side face (10l, 10r).

26. A group of key body/cylinder lock combinations according to either one of claims 24 to 25, characterised in that, within a subgroup (Figs. 1a-1e) of this group, the distribution of the grooves (n1-n4, m1-m4) and/or ribs over the side faces (10l, 10r) is fundamentally the same for the various cylinder locks (Figs. 1a-1e), whereas the cross-sectional dimensions of grooves (n1-n4, m1-m4) and/or ribs of corresponding position differ at least partially from cylinder lock (Fig. 1a) to cylinder lock (Fig. 1e).

27. A group of key body/cylinder lock combinations according to claim 26, characterised in that the grooves (n1-n4, m1-m4) and/or ribs of corresponding position of the individual cylinder locks (Figs. 1a-1e) are geometrically alike in cross-sectional shape, but different in cross-sectional size.

28. A group of key body/cylinder lock combinations according to claim 27, characterised in that the grooves (n1-n4, ml-m4) and/or ribs of corresponding position differ in their width, measured in the direction of the shank height (h), but are alike in their penetration depth (n2x) perpendicular to the central plane (E-E).

29. A group of key body/cylinder lock combinations according to any one of claims 24 to 28 in the context of a superordinate group comprising several such groups, characterised in that the group differs from other groups in the superordinate group by different enveloping shank profiles (10b1, 10bb, 10bc ...) and the channel profiles corresponding thereto.

30. A group of key body/cylinder lock combinations according to claim 29, characterised in that the enveloping shank profiles (10ba, 10bb...) of the groups (Figs. 2a-2e) differ from those of other groups by difference radii of curvature (rda, rdb ...) of the curved faces (10lga, 10lgb ...) and/or different centre positions (Mrda, Mrdb, ...) of the centres of curvature of the curved faces (10lga, 10lgb, ...) or portions thereof.

31. A group of key body/cylinder lock combinations according to claim 23 with different lock codes, especially for hierarchically designed lock installations, characterised in that the cylinder locks within the group have different enveloping shank profiles (10ba, 10bc), while the grooves and/or ribs are of identical construction from cylinder lock (Fig. 2a) to cylinder lock (Fig. 2c) of the group (Figs. 2a-2e) at least in their cross-sectional areas in the vicinity of the central plane.

32. A group of key body/cylinder lock combinations according to claim 31 in the context of a superordinate group comprising several such groups, characterised in that, when the grooves and/or ribs in the individual groups are in basically the same position, the group differs from other groups of the superordinate group by different cross-sectional shapes of the grooves and/or ribs.

## Revendications

1. Corps de clé (10, 56) d'une clé pour cylindre de fermeture, comportant un anneau de clé (56) et une tige de clé (10) avec un axe de tige (A) et avec un profil d'enveloppe de tige (10b), le profil d'enveloppe de tige (10b) possédant un plan médian (E-E) contenant l'axe de tige (A), une surface de bord arrière (10d), une surface de bord avant (10p) et deux surfaces latérales (10l, 10r) des deux côtés du plan médian (E-E), qui définissent une hauteur de tige (h), mesurée orthogonalement à l'axe de tige (A) et le long du plan médian (E-E) ainsi qu'une largeur de tige (2S) mesurée orthogonalement au plan médian (E-E), variable le long de la hauteur de tige (h),
au moins une surface latérale (10l, 10r) possédant en outre, au moins sur une partie de la hauteur de tige (h), au moins une surface bombée (10lg, 10rd) cylindrique convexe, parallèle à l'axe de tige (A) et sur au moins l'une des surfaces latérales (10l, 10r) étant formées ou prévues des rainures (nl à n4, ml à m4), parallèles à l'axe de tige (A) ou/et des nervures, qui définissent, avec le profil d'enveloppe de tige (10b), un profil de tige (10a),
caractérisé en ce que
la ou les surface(s) bombée(s) (10lg, 10rd) cylindrique(s) convexe(s) possède(nt) au moins dans une zone partielle, parallèle à l'axe de tige (A), un rayon de courbure maximal (rg, rd), qui est supérieur à la distance (S) de cette zone partielle par rapport au plan médian (E-E).

2. Corps de clé selon la revendication 1,
caractérisé en ce que
la hauteur de tige (h) est au moins deux fois, de préférence au moins 2,5 fois supérieure à la largeur de tige maximale (2S) ou/et en ce que le rayon de courbure maximal (rg, rd) correspond à environ 1,5 fois jusqu'à environ 6 fois la largeur de tige maximale, de préférence à au moins 2,5 fois jusqu'à au moins 5 fois.

3. Corps de clé selon l'une des revendications 1 ou 2,
caractérisé en ce que
les deux surfaces latérales (10l, 10r) possèdent chacune au moins une surface bombée (10lg, 10rd).

4. Corps de clé selon l'une des revendications 1 à 3,
caractérisé en ce que
la surface bombée (10lg, 10rd) possède le rayon de courbure maximal (rg, rd) sur toute l'extension de sa hauteur.

5. Corps de clé selon l'une des revendications 1 à 4,
caractérisé en ce que
la surface bombée (10lg) possède des rayons de courbure (10lgm, 10lgo, 10lgu) différents, sur toute l'extension de sa hauteur.

6. Corps de clé selon la revendication 5,
caractérisé en ce que
la surface bombée (10lg, 10rd) possède le rayon de courbure maximal dans une partie centrale (10lgm) de l'extension de sa hauteur et un rayon de courbure moindre dans au moins une zone d'extrémité (10lgo, 10lgu) de l'extension de sa hauteur.

7. Corps de clé selon l'une des revendications 1 à 6,
caractérisé en ce que
la ou les surfaces latérales (10l, 10r) est ou sont conformée(s) en surfaces bombées (10lg, 10rd), dans une portion du profil d'enveloppe proche de la surface de bord arrière (10d), et est ou sont conformée(s) en surfaces planes (10lp, 10rp), dans une portion du profil d'enveloppe proche de la surface de bord avant (10p).

8. Corps de clé selon la revendication 7,
caractérisé en ce que
la surface plane (10lp, 10rp) de la portion du profil d'enveloppe proche de l'avant s'étend obliquement ou approximativement parallèlement au plan médian (E-E).

9. Corps de clé selon l'une des revendications 7 ou 8,
caractérisé en ce que
la surface bombée (10lga, 10rda) de la portion du profil d'enveloppe proche de l'arrière se prolonge par la surface de bord arrière (10da), avec un angle de transition (α) proche de l'arrière compris entre environ 70° et environ 100°.

10. Corps de clé selon l'une des revendications 7 à 9,
caractérisé en ce que
la surface bombée (10lga, 10rda) de la portion du profil d'enveloppe proche de l'arrière se prolonge par la surface plane (10rpa) de la portion du profil d'enveloppe proche de l'avant, avec un angle de transition (β) proche de l'avant compris entre environ 140° et environ 170°.

11. Corps de clé selon l'une des revendications 1 à 10,
caractérisé en ce que
le profil d'enveloppe de tige (10b) a approximativement la forme d'un contour de bouteille.

12. Corps de clé selon l'une des revendications 1 à 11,
caractérisé en ce que
la surface de bord arrière (10d) est arrondie.

13. Corps de clé selon l'une des revendications 1 à 12,
caractérisé en ce que
la surface de bord avant (10p) est réalisée avec un niveau variable en vue de la commande de paires de goupilles de verrouillage (30a, 30b) soumises à l'action d'un ressort.

14. Corps de clé selon l'une des revendications 1 à 13,
caractérisé en ce qu'
au moins l'une des surfaces latérales (10l, 10r) est conçue pour coopérer avec un élément de verrouillage ou un élément de sûreté (40 ; 48 ; 160 ; 260) d'un noyau de cylindre (20 ; 120 ; 220), influençant la mobilité en rotation de ce noyau de cylindre (20 ; 120 ; 220).

15. Corps de clé selon la revendication 14,
caractérisé en ce qu'
au moins l'une des surfaces latérales (10l, 10r) est conçue pour coopérer avec au moins une goupille de verrouillage supplémentaire (48) sans ressort du noyau de cylindre (20).

16. Corps de clé selon la revendication 14 ou 15,
caractérisé en ce qu'
au moins l'une des surfaces latérales (10l, 10r) est conçue pour coopérer avec au moins une goupille de sûreté (40) du noyau de cylindre (20).

17. Corps de clé selon l'une des revendications 14 à 16,
caractérisé en ce qu'
au moins l'une des surfaces latérales (110l, 110r, 210l, 210r) est conçue pour coopérer avec un levier de verrouillage (160, 260), monté sur le noyau de cylindre (120 ; 220).

18. Corps de clé selon l'une des revendications 14 à 17,
caractérisé en ce qu'
au moins l'une des surfaces latérales (10l, 10r) est pourvue d'une rampe oblique d'introduction (54 ; 254) dans la zone d'une pointe de la tige de clé.

19. Un jeu de corps de clés selon l'une des revendications 1 à 18, en particulier pour des systèmes de fermeture constitués de manière hiérarchique,
caractérisé en ce que
les corps de clés du jeu (fig. 1a à 1e) possèdent entre eux le même profil d'enveloppe de tige (10b) et un agencement différent de rainures ou/et de nervures sur chaque fois au moins une surface latérale (10l, 10r).

20. Un jeu de corps de clés selon la revendication 19 dans le cadre d'un jeu multiple de jeux de ce type,
caractérisé en ce que
les corps de clés du jeu diffèrent de ceux d'autres jeux du jeu multiple par un profil d'enveloppe de tige (10ba, 10bb, ...) différent.

21. Un jeu de corps de clé selon l'une des revendications 1 à 18, en particulier pour des systèmes de fermeture conçus de manière hiérarchique,
caractérisé en ce que
les corps de clé diffèrent les uns des autres par une forme différente du profil d'enveloppe de tige (10ba, 10bb, ...).

22. Un jeu de corps de clé selon l'une des revendications 1 à 18, en particulier pour des systèmes de fermeture conçus de manière hiérarchique,
caractérisé en ce que
les corps de clés diffèrent les uns des autres, dans le cas d'une forme identique des rainures (n1 à n4, m1 à m4) ou/et des nervures, au moins dans les zones de leur section transversale proches du plan médian, par une forme différente du profil d'enveloppe de tige.

23. Combinaison d'un corps de clé selon l'une des revendications 1 à 18, avec un cylindre de fermeture adapté au secret de fermeture, ce dernier comprenant un boîtier de cylindre de fermeture (24) avec un perçage pour noyau (18), qui possède un axe (A) de perçage pour noyau et un noyau de cylindre (20) monté tournant dans le perçage pour noyau (18), autour de l'axe (A) du perçage pour noyau, lequel noyau de cylindre possède un canal de réception de clé (12), sensiblement parallèle à l'axe (A) du perçage pour noyau, avec un profil de canal, la tige de clé étant adaptée dans son profil pour être introduite dans le canal de réception de clé.

24. Un groupe de combinaisons de corps de clés et de cylindres de fermeture selon la revendication 23, avec secret de fermeture différent, en particulier pour des systèmes de fermeture conçus de manière hiérarchique,
caractérisé en ce que
les profils d'enveloppe de tige (10b) des différentes combinaisons sont identiques.

25. Un groupe de combinaisons de corps de clés et de cylindres de fermeture selon la revendication 24,
caractérisé en ce que
les tiges de clé de même profil d'enveloppe des différents cylindres de fermeture (fig. 1a à 1e) du groupe diffèrent les unes des autres, par des rainures (n1 à n4, m1 à m4) différentes ou/et des nervures différentes sur au moins l'une des surfaces latérales (10l, 10r) ou/et par une variation différente du profil de la surface de bord avant (10p) ou/et par une variation différente du profil d'au moins une surface latérale (10l, 10r).

26. Un groupe de combinaisons de corps de clés et de cylindres de fermeture selon l'une des revendications 24 à 25,
caractérisé en ce qu'
à l'intérieur d'un sous-groupe (fig. 1a à 1e) de ce groupe la distribution des rainures (n1 à n4, m1 à m4) ou/et des nervures sur les surfaces latérales (10l, 10r) est en principe similaire pour les différents cylindres de fermeture (fig. 1a à 1e), mais les dimensions de la section transversale des rainures (n1 à n4, m1 à m4) ou/et des nervures, correspondant les unes aux autres en ce qui concerne leur position, sont au moins partiellement différentes, d'un cylindre de fermeture (fig. 1a) à un autre cylindre de fermeture (fig. 1e).

27. Un groupe de combinaisons de corps de clés et de cylindres de fermeture selon la revendication 26,
caractérisé en ce que
les rainures (n1 à n4, m1 à m4) ou/et nervures, correspondant les unes aux autres en ce qui concerne leur position, des différents cylindres de fermeture (fig. 1a à 1e) sont géométriquement semblables dans la forme de leur section transversale, mais différentes dans la dimension de leur section transversale.

28. Un groupe de combinaisons de corps de clés et de cylindres de fermeture selon la revendication 27,
caractérisé en ce que
les rainures (n1 à n4, m1 à m4) ou/et nervures, correspondant les unes aux autres en ce qui concerne leur position, sont différentes dans leur largeur mesurée dans la direction de la hauteur de tige (h), mais sont identiques les unes aux autres dans leur profondeur de pénétration (n2x), perpendiculairement au plan médian (E-E).

29. Un groupe de combinaisons de corps de clés et de cylindres de fermeture selon l'une des revendications 24 à 28, dans le cadre d'un supergroupe comprenant plusieurs groupes de ce type,
caractérisé en ce que
le groupe diffère d'autres groupes du supergroupe par des profils d'enveloppe de tige (10ba, 10bb, 10bc, ...) différents et par des profils de canal correspondant à ceux-ci.

30. Un groupe de combinaisons de corps de clés et de cylindres de fermeture selon la revendication 29,
caractérisé en ce que
les profils d'enveloppe de tige (10ba, 10bb, ...) des groupes (fig. 2a à 2e) diffèrent les uns des autres de ceux d'autres groupes par des rayons de courbure (rda, rdb, ...) différents des surfaces bombées (10lga, 10lgb, ...) et/ou des positions de centre (Mrda, Mrdb, ...) différentes des centres de courbure des surfaces bombées (10lga, 10lgb, ...) ou de leurs zones partielles.

31. Un groupe de combinaisons de corps de clés et de cylindres de fermeture selon la revendication 23, avec secret de fermeture différent, en particulier pour des systèmes de fermeture conçus de manière hiérarchique,
caractérisé en ce que
les cylindres de fermeture possèdent à l'intérieur du groupe des profils d'enveloppe de tige (10ba, 10bc) différents, tandis que les rainures ou/et les nervures sont identiques, au moins dans leurs zones de section transversale proches du plan médian, d'un cylindre de fermeture (fig. 2a) à un autre cylindre de fermeture (fig. 2c) du groupe (fig. 2a à 2e).

32. Un groupe de combinaisons de corps de clés et de cylindres de fermeture selon la revendication 31 dans le cadre d'un supergroupe comprenant plusieurs groupes de ce type,
caractérisé en ce que
le groupe diffère d'autres groupes du supergroupe, pour une position en principe identique des rainures et/ou des nervures dans les différents groupes, par des formes différentes de la section transversale des rainures ou/et des nervures.
